# EUROPÄISCHE PATENTSCHRIFT

(11) **EP 0 966 576 B1**
(45) Veröffentlichungstag und Bekanntmachung des Hinweises auf die Patenterteilung: **02.10.2002**
(21) Anmeldenummer: 98906739.2
(22) Anmeldetag: 04.03.1998
(51) Int. Cl.: E03F 5/04, E02D 29/14

(54) **SCHACHTABDECKUNG**
SHAFT COVER
COUVERCLE DE PUITS

(30) Priorität: 10.03.1997 AT 40497
(43) Veröffentlichungstag der Anmeldung: 29.12.1999
(73) Patentinhaber: Fleischhacker, Gerhard, Dr. Dipl.-Ing., 9330 Althofen (AT)
(72) Erfinder: Fleischhacker, Gerhard, Dr. Dipl.-Ing., 9330 Althofen (AT)
(74) Vertreter: Hehenberger, Reinhard, Dipl.-Ing.
(86) Internationale Anmeldenummer: AT9800051
(87) Internationale Veröffentlichungsnummer: WO98040571

(56) Entgegenhaltungen:
- WO-A-90/12166
- CH-A- 687 469
- DE-A- 3 442 178
- US-A- 1 972 513
- US-A- 3 040 895
- US-A- 5 268 096

## Beschreibung

Die vorliegende Erfindung betrifft eine Schachtabdeckung, die mit Öffnungen für den Fluidmediumdurchtritt versehen ist, ein Filterelement für den Aufbau dieser Schachtabdeckung, ein Verfahren zum Verbessern der Filterwirkung derartiger Schachtabdekkungen, und einen Formstempel zur Verwendung in diesem Verfahren.

Bei Schachtabdeckungen besteht das Problem, daß - mit Ausnahme von größeren Steinen od.dgl., welche die Öffnungen des Schachtdeckels nicht passieren können - jegliche im Abwasser enthaltene Verunreinigungen, wie Schmutzfracht, Sand, Ölkontaminationen usw., ungehindert in den Schacht, z.B. einen Fernwärmeschacht, gelangen und zu Ablagerungen am Schachtboden, im Fernwärmeleitungssystem bzw. zu Umweltbelastungen führen können.

Eine Lösung dieses Problems ist aus der AT U 1293 des gleichen Anmelders bekannt. Bei der bekannten Konstruktion ist an der Unterseite des Schachtdeckels ein großflächiges Filterelement angeordnet, welches sich mit Vorsprüngen in die Öffnungen hineinerstreckt. Das Filterelement ist einstückig aus Asphaltgemischen, Kunststoffen usw. gefertigt.

Die vorliegende Erfindung setzt sich zum Ziel, die Widerstandsfähigkeit gegenüber Erschütterungen und die selbstreinigende Fähigkeit der bekannten Konstruktion noch weiter zu verbessern. Dieses Ziel wird erfindungsgemäß dadurch erreicht, daß in jede der Öffnungen der Schachtabdeckung zumindest ein einzelnes Filterelement eingesetzt ist, wobei der zwischen der Außenoberfläche des Filterelementes und der Innenwand der Öffnung verbleibende Raum mit einem elastischen Material ausgefüllt ist.

Aus der EP 0 498 983 A1 ist ein Abflußventil für Waschbecken bekannt, welches sich in Gebrauchsstellung konisch nach unten erweiternde Öffnungen (11) aufweist, welche Öffnungen (11) durch einen entsprechend geformten Stempel (30) verschließbar sind. Dadurch wird eine für das Anwenden möglichst einfach zu bedienende und trotzdem gut verschließbare Waschbeckenarretierung zur Verfügung gestellt, wobei eventuelle Verstopfungen den Öffnungen (11) bei Verschluß des Ventils mittels des Stempels (30) nach oben hinausgedrückt und dadurch leicht entfernt werden können.

Durch die erfindungsgemäße Verwendung diskreter Filterelemente, welche in den Öffnungen elastisch verankert sind, wird eine ausgezeichnete Widerstandsfähigkeit gegenüber Verformungen, Erschütterungen od.dgl. erzielt. Darüber hinaus bewirken die beispielsweise beim Befahren induzierten Schwingungen und Erschütterungen des Schachtdeckels eine mechanische Loslösung allfälliger in den Filterelementen hängengebliebener Sand- oder Schmutzteilchen und deren Austrag nach unten, was die Selbstreinigungsfähigkeit der filternden Schachtabdeckung noch wesentlich erhöht. Schließlich wird durch die eingesetzten Filterelemente auch eine definierte Oberfläche der Schachtabdeckung geschaffen.

Bevorzugt ist das elastische Material ein Elastomer, bevorzugt eine verschleiß feste Gummimischung, was die Abriebfestigkeit der Schachtabdeckung erhöht.

Eine bevorzugte Ausführungsform der Erfindung zeichnet sich dadurch aus, daß der freie Durchströmquerschnitt des Filterelementes in Gebrauchsstellung von oben nach unten zunimmt. Diese spezielle Gestaltung der Filterelemente bedingt, daß im Abwasser enthaltene Feststoffe nur bis zu einer bestimmten Korngröße eindringen können; sind sie allerdings einmal eingedrungen, verlegen sie wegen der Zunahme des freien Durchströmquerschnittes nicht die Filterelemente, sondern werden ausgetragen.

Das Filterelement kann beispielsweise wie in der AT U 1293 beschrieben aus mehreren Schichten porösen oder mit kleindurchmeßrigen Kanälen ausgestatteten Materials gefertigt sein, wobei der Durchströmquerschnitt der freien Schichten von Schicht zu Schicht zunimmt. Bevorzugt weist das Filterelement jedoch einen Grundkörper aus wasserundurchlässigem Material auf, in welchem Kanäle für den Fluidmediumdurchtritt ausgebildet sind, deren Durchströmquerschnitt zumindest stufenförmig, besonders bevorzugt kontinuierlich, in Gebrauchsstellung von oben nach unten zunimmt, was die selbstreinigende Wirkung weiter verbessert.

In jedem Fall ist es besonders vorteilhaft, wenn gemäß einem weiteren Merkmal der Erfindung das Filterelernent an seinem Außenumfang mit Rippen und/oder Nuten zur Verankerung im Vergußmaterial versehen ist.

Besonders vorteilhaft ist es auch, wenn in Gebrauchsstellung das elastische Material eine die Unterseite der Schachtabdeckung zwischen den Filterelementen bedeckende Schicht bildet. Bevorzugt wird die Schicht in Gebrauchsstellung zusätzlich mit Hilfe von Schrauben, Nieten od.dgl. an der Unterseite der Schachtabdeckung verankert.

Alle diese Maßnahmen sind geeignet,
- einen erhöhten Ertrag von Schmutzfracht in den Schacht zu vermeiden,
- eine ausreichende Be- und Entlüftung des Schachtes zu gewährleisten,
- allfälligen Dampfaustritt aus dem Schacht zu ermöglichen,
- die geforderte Festigkeit der Schachtabdeckung nicht zu vermindern,
- die Standzeit der Gußkonstruktion nicht zu beeinträchtigen,
- die Erschütterungsfestigkeit zu verbessern, und/oder
- die Festigkeit und bestimmungsgemäße Belastbarkeit des Dekkels nicht zu beeinträchtigen.

Ein weiterer Aspekt der Erfindung besteht in der Verwendung eines speziell zum Aufbau einer solchen Schachtabdeckung bestimmten Filterelementes, das sich auszeichnet durch einen Grundkörper aus wasserundurchlässigem Material, in welchem Kanäle für den Fluidmediumdurchtritt ausgebildet sind, deren Durchströmquerschnitt zumindest stufenförmig, bevorzugt kontinuierlich, in Gebrauchsstellung von oben nach unten zunimmt und der Eintrittsquerschnitt der Öffnungen im Verhältnis zur Dicke einer Vorsatzplatte im Bereich von 1:1 bis 1:4 liegt.

In einer besonders vorteilhaften Ausführungsform weist das Filterelement einen großdurchmeßrigen Durchströmabschnitt und eine darauf aufgesetzte Vorsatzplatte auf, welche von in den Durchströmabschnitt mündenden Kanälen durchbrochen ist. Dadurch wird eine stufenförmige Erweiterung des Durchströmquerschnittes von der Vorsatzplatte zum Durchströmabschnitt geschaffen. Bevorzugt können sich in Gebrauchsstellung zusätzlich die Kanäle zumindest stufenförmig, bevorzugt kontinuierlich, von oben nach unten erweitern.

Bevorzugt werden der Durchströmabschnitt und/oder die Vorsatzplatte aus Metall oder Kunststoff, bevorzugt Stahl, gefertigt. Diese Materialien ergeben ein besonders robustes Filterelement.

Ein dritter Aspekt der vorliegenden Erfindung liegt in der Herstellung eines Filterelements in bereits vorhandenen, mit Öffnungen für den Fluidmediumdurchtritt versehenen Schachtabdeckungen, und zeichnet sich dadurch aus, daß in die Öffnungen Formstempel eingesetzt werden, welche einen Basiskörper aufweisen, von dessen Oberseite Formfinger hochragen, deren summierte Querschnittsfläche wesentlich kleiner ist als die Querschnittsfläche des Basiskörpers, daß der zwischen der Außenoberfläche des Formstempels und der Innenwand der Öffnung verbleibende Raum mit einer im verfestigten Zustand ein elastisches Material ergebenden Vergußmasse ausgegossen wird, und daß die Formstempel anschließend in Richtung nach unten aus der verfestigten Vergußmasse entfernt werden.

Mit diesem Verfahren werden elastisch begrenzte, sich in Gebrauchsstellung nach unten erweiternde Öffnungen im Schachtdeckel geschaffen, wobei die Formstempel nach dem Herstellen der Öffnungen wiederverwendet werden können. Die elastischen Seitenwände der Öffnungen erhöhen deren selbstreinigende Fähigkeit bei Erschütterungen od.dgl. Da bei dieser Variante der Erfindung keine speziellen Filterelemente in der Vergußmasse verbleiben, ergibt sich eine weitere Kosteneinsparung.

Ein letzter Aspekt der Erfindung betrifft die Verwendung eines speziellen Formstempels in diesem Verfahren, welcher sich auszeichnet durch einen Basiskörper, von dessen Oberseite in Gebrauchsstellung Formfinger hochragen, deren summierte Querschnittsfläche wesentlich kleiner ist als die Querschnittsfläche des Basiskörpers.

Bevorzugt sind die Formfinger des Formstempels in Gebrauchsstellung von unten nach oben zumindest stufenförmig, besonders bevorzugt abgerundet oder konisch verjüngt ausgebildet, was entsprechende Öffnungen im elastischen Material hinterläßt.

Eine vorteilhafte Ausführungsform des Formstempels zeichnet sich dadurch aus, daß er in Gebrauchsstellung an seiner Unterseite mit einer Kupplungsvorrichtung für den Angriff eines Ziehwerkzeuges ausgestattet ist, wobei bevorzugt die Kupplungsvorrichtung eine Gewindebohrung ist. Dadurch lassen sich auch größere Haftkräfte beim Entfernen der Formstempel aus dem elastischen Material überwinden.

Die Erfindung wird nachstehend an Hand von in den Zeichnungen dargestellten Ausführungsbeispielen näher erläutert.

In den Zeichnungen zeigen:
Fig.1 einen Schachtdeckel in der Draufsicht,
die Fig.2 und 3 eine erste Ausführungsform eines in eine Schachtdeckelöffnung eingebetteten Filterelementes in der Draufsicht bzw. im Schnitt,
die Fig.4 und 5 eine zweite Ausführungsform in gleicher Darstellungsweise,
die Fig.6 und 9 eine erste Ausführungsform eines in eine Schachtdeckelöffnung eingesetzten Formstempels während der Durchführung des erfindungsgemäßen Verfahrens im Schnitt bzw. in der Draufsicht.
die Fig.7 und 8 eine weitere-mögliche Ausführungsform des Formstempels im Schnitt bzw. in der Untersicht,
die Fig.10-12 Seitenansichten weiterer Ausführungsformen des Formstempels, und
Fig.13 die Formstempel der Fig.10-12 in der Draufsicht.

In Fig.1 ist ein Schachtdeckel 1 aus Gußeisen gezeigt, welcher mit Öffnungen 2 für den Durchtritt von Flüssigkeiten bzw. Austritt von Gasen versehen ist. Eine der Öffnungen 2 ist in den Fig.2-7 vergrößert dargestellt. In der Praxis besitzen die Öffnungen einen großen Durchmesser von z.B. 20-40 mm und können rund, eckig, oval oder beliebig geformt sein. Der Querschnitt der Öffnungen 2 kann sich in Richtung nach unten verjüngen (Fig.3) , erweitern (Fig.5) oder beliebig verlaufen.

In jede der Öffnungen 2 des Schachtdeckels 1 ist ein Filterelement 3 unter Zwischenschaltung eines elastischen Materials 4 eingesetzt. Das Material 4 schließt entweder mit der Oberseite und der Unterseite des Schachtdeckels 1 bündig ab (Fig.3) oder bedeckt die Unterseite des Schachtdeckels als Schicht 4' zwischen den Filterelementen 3 (Fig.5), wobei es mit optionalen Schrauben 5, Nieten, Gußnasen od.dgl. an der Unterseite des Schachtdeckels 1 zusätzlich befestigt sein kann.

Das Filterelement 3 ist formschlüssig in das Material 4 eingebettet und kann an seinem Außenumfang mit Nuten 6, Rippen od.dgl. versehen sein, um den Formschluß mit dem Material 4 zu verbessern.

Das elastische Material 4 ist bevorzugt ein Vergußmaterial, das in seinem "verfestigten" Zustand elastisch ist, beispielsweise verschleiß fester Gummi, elastischer Kunststoff oder ein beliebiges Elastomer.

Das Filterelement 3 kann beliebigen Aufbau haben, solange sich sein Durchströmquerschnitt in Durchströmrichtung vergrößert, wie beispielsweise in der AT U 1293 beschrieben ist. Bei den in den Fig.2-5 dargestellten Ausführungsformen setzt sich das Filterelement 3 aus einem rohrförmigen, großdurchmeßrigen Durchströmabschnitt 7 und einer darauf aufgesetzten Vorsatzplatte 8 zusammen, welche von in das Innere des Durchströmabschnittes 7 einmündenden Öffnungen 9 durchbrochen ist. Der Durchströmquerschnitt der Öffnungen 9 erweitert sich seinerseits konisch von oben nach unten. Die Öffnungen 9 können in beliebigem Muster angeordnet werden, beispielsweise wie in den Fig.2 und 4 dargestellt. Der Durchmesser der Öffnungen beträgt bevorzugt 1 bis 7 mm (je nach Anwendungsfall aber auch größer) an seiner Eintrittsseite. Das Verhältnis von Durchmesser der Öffnungen 9 zu Dicke der Vorsatzplatte liegt bevorzugt im Bereich von 1:1 bis 1:4.

Sowohl der Durchströmabschnitt 7 als auch die Vorsatzplatte 8 sind aus Hartmaterial gefertigt, beispielsweise der Durchströmabschnitt aus Metall oder Kunststoff und die Vorsatzplatte aus Stahl. Auch eine einstückige Fertigung von Durchströmabschnitt 7 und Vorsatzplatte 8 ist möglich. Darüber hinaus sind auch andere als die genannten Durchströmquerschnittserweiterungen möglich, beispielsweise können die Öffnungen 9 und der Durchströmabschnitt 7 von beliebigem Querschnitt und in Richtung nach unten stufenförmig erweitert sein.

Die Fig.6-13 zeigen ein alternatives Verfahren zur Verbesserung der Filterwirkung herkömmlicher Schachtdeckel 1, wobei vor oder während des Vergießens des elastischen Materials 4 Formstempel 10 in jede der Öffnungen 2 eingesetzt werden. Die Formstempel 10 können beispielsweise auf einer gemeinsamen Trägerplatte (nicht gezeigt) montiert sein, oder können auch einzeln eingesetzt werden.

Jeder Formstempel 10 setzt sich aus einem Basiskörper 11 und davon hochragenden Formfingern 12 zusammen, wobei die summierte Querschnittsfläche aller Formfinger 12 kleiner ist als die Querschnittsfläche des Basiskörpers 11, so daß sich nach dem Entfernen der Formstempel 10 aus der verfestigten Vergußmasse Durchtrittsöffnungen im entstandenen elastischen Material 4 ergeben, deren Durchströmquerschnitt von oben nach unten zunimmt. Der Querschnitt des Basiskörpers 11 und der Formfinger 12 ist beliebig, beispielsweise rund, oval, eckig usw. Die in der Vergußmasse zurückbleibenden Durchtrittsöffnungen können insbesondere die im Zusammenhang mit dem Filterelement 3 oben genannten Querschnittskonfigurationen haben.

Wenn einzelne Formstempel 10 verwendet werden, können diese an ihrer Unterseite mit einer Kupplungsvorrichtung, wie einer Gewindebohrung 13, für den Angriff eines speziellen Werkzeuges zum Herausziehen der Formstempel 10 aus der verfestigten Vergußmasse 4 versehen werden.

Die Erfindung ist selbstverständlich nicht auf die dargestellten Ausführungsbeispiele beschränkt. Beispielsweise ist die Anzahl, Größe und Gruppierung der Öffnungen 9 im Filterelement 3 bzw. der Formfinger 12 des Formstempels 10 völlig beliebig, solange sich die genannten Durchströmquerschnittsrelationen ergeben.

## Patentansprüche

1. Schachtabdeckung, die mit Öffnungen für den Fluidmediumdurchtritt versehen ist, **dadurch gekennzeichnet, daß** in jede der Öffnungen (2) zumindest ein einzelnes Filterelement (3) eingesetzt ist, wobei der zwischen der Außenoberfläche des Filterelementes (3) und der Innenwand der Öffnung (2) verbleibende Raum mit einem elastischen Material (4) ausgefüllt ist.

2. Schachtabdeckung nach Anspruch 1, **dadurch gekennzeichnet, daß** das elastische Material (4) ein Elastomer, bevorzugt eine verschleißfeste Gummimischung, ist.

3. Schachtabdeckung nach Anspruch 1 oder 2, **dadurch gekennzeichnet, daß** der freie Durchströmquerschnitt des Filterelementes (3) in Gebrauchsstellung von oben nach unten zunimmt.

4. Schachtabdeckung nach einem der Ansprüche 1 bis 3, **dadurch gekennzeichnet, daß** das Filterelement (3) einen Grundkörper aus wasserundurchlässigem Material aufweist, in welchem Kanäle (9) für den Fluidmediumdurchtritt ausgebildet sind, deren Durchströmquerschnitt zumindest stufenförmig, bevorzugt kontinuierlich, in Gebrauchsstellung von oben nach unten zunimmt.

5. Schachtabdeckung nach einem der Ansprüche 1 bis 4, **dadurch gekennzeichnet, daß** das Filterelement (3) an seinem Außenumfang mit Rippen und/oder Nuten (6) zur Verankerung im elastischen Material (4) versehen ist.

6. Schachtabdeckung nach einem der Ansprüche 1 bis 5, **dadurch gekennzeichnet, daß** in Gebrauchsstellung das elastische Material (4) eine die Unterseite der Schachtabdeckung (1) zwischen den Filterelementen (3) bedeckende Schicht (4') bildet.

7. Schachtabdeckung nach Anspruch 6, **dadurch gekennzeichnet, daß** die Schicht (4') in Gebrauchsstellung zusätzlich mit Hilfe von Schrauben (5), Nieten od. dgl. an der Unterseite der Schachtabdeckung verankert ist.

8. Verwendung eines Filterelements, mit einem Grundkörper aus wasserundurchlässigem Material, in welchem Kanäle (9) für den Fluidmediumdurchtritt ausgebildet sind, deren Durchströmquerschnitt zumindest stufenförmig, bevorzugt kontinuierlich, in Gebrauchsstellung von oben nach unten zunimmt, wobei der Eintrittsquerschnitt der Öffnungen (9) im Verhältnis zur Dicke einer Vorsatzplatte (8) im Bereich von 1:1 bis 1:4 liegt, für eine Schachtabdeckung nach einem der Ansprüche 1 bis 7.

9. Verwendung eines Filterelements wie in Anspruch 8 beschrieben, welches weiters einen großdurchmeßrigen Durchströmabschnitt (7) und eine darauf aufgesetzte Vorsatzplatte (8) aufweist, welche von in den Durchströmabschnitt (7) mündenden Kanälen (9) durchbrochen ist, für eine Schachtabdeckung nach einem der Ansprüche 1 bis 7.

10. Verwendung eines Filterelements wie in Anspruch 9 beschrieben, wobei die Kanäle (9) des Filterelements sich in Gebrauchsstellung zumindest stufenförmig, bevorzugt kontinuierlich, von oben nach unten erweitern, für eine Schachtabdeckung nach einem der Ansprüche 1 bis 7.

11. Verwendung eines Filterelements wie in einem der Ansprüche 8 bis 10 beschrieben, welches an seinem Außenumfang mit Rippen und/oder Nuten (6) zur Verankerung im Vergußmaterial (4) versehen ist, für eine Schachtabdeckung nach einem der Ansprüche 1 bis 7.

12. Verwendung eines Filterelements wie in einem der Ansprüche 8 bis 11 beschrieben, wobei der Durchströmabschnitt (7) des Filterelements aus Metall oder Kunststoff gefertigt ist, für eine Schachtabdeckung nach einem der Ansprüche 1 bis 7.

13. Verwendung eines Filterelements wie in einem der Ansprüche 8 bis 12 beschrieben, wobei die Vorsatzplatte (8) des Filterelements aus Metall oder Kunststoff, bevorzugt aus Stahl, gefertigt ist, für eine Schachtabdeckung nach einem der Ansprüche 1 bis 7.

14. Verfahren zur Herstellung eines Filterelements in einer mit Öffnungen für den Fluidmediumdurchtritt versehenen Schachtabdeckung, **dadurch gekennzeichnet,**
**daß** in die Öffnungen (2) Formstempel (10) eingesetzt werden, welche einen Basiskörper (11) aufweisen, von dessen Oberseite Formfinger (12) hochragen, deren summierte Querschnittsfläche wesentlich kleiner ist als die Querschnittsfläche des Basiskörpers (11),
**daß** der zwischen der Außenoberfläche des Formstempels (10) und der Innenwand der Öffnung (2) verbleibende Raum mit einer im verfestigten Zustand ein elastisches Material (4) ergebenden Vergußmasse ausgegossen wird, und
**daß** die Formstempel (10) anschließend in Richtung nach unten aus der verfestigten Vergußmasse (4) entfernt werden.

15. Verwendung eines Formstempels **gekennzeichnet durch** einen Basiskörper (11), von dessen Oberseite in Gebrauchsstellung Formfinger (12) hochragen, deren summierte Querschnittsfläche wesentlich kleiner ist als die Querschnittsfläche des Basiskörpers (11) für ein Verfahren nach Anspruch 14.

16. Verwendung eines Formstempels wie in Anspruch 15 beschrieben, wobei die Formfinger (12) des Formstempels in Gebrauchsstellung von unten nach oben zumindest stufenförmig verjüngt ausgebildet sind, für ein Verfahren nach Anspruch 14.

17. Verwendung eines Formstempels wie in Anspruch 15 oder 16 beschrieben, wobei die Formfinger (12) des Formstempels in Gebrauchsstellung von unten nach oben abgerundet oder konisch verjüngt ausgebildet sind, für ein Verfahren nach Anspruch 14.

18. Verwendung eines Formstempels wie in einem der Ansprüche 15 bis 17 beschrieben, welche in Gebrauchsstellung an seiner Unterseite mit einer Kupplungsvorrichtung (13) für den Angriff eines Ziehwerkzeuges ausgestattet ist, für ein Verfahren nach Anspruch 14.

19. Verwendung eines Formstempels wie in Anspruch 18 beschrieben, wobei die Kupplungsvorrichtung (13) eine Gewindebohrung ist, für ein Verfahren nach Anspruch 14.

## Claims

1. Manhole cover which is provided with apertures for the passage of fluid medium, **characterised in that** at least one individual filter element (3) is inserted into each of the apertures (2), the space remaining between the external surface of the filter element (3) and the internal wall of the aperture (2) being filled with an elastic material (4).

2. Manhole cover according to claim 1, **characterised in that** the elastic material (4) is an elastomer, preferably a wear-resistant rubber mixture.

3. Manhole cover according to claim 1 or 2, **characterised in that** the free throughflow cross-section of the filter element (3) increases from top to bottom in the position of use.

4. Manhole cover according to any one of claims 1 to 3, **characterised in that** the filter element (3) comprises a basic body made of waterproof material in which there are formed channels (9) for the passage of fluid medium of which the throughflow cross-section increases at least in stages, preferably continuously, from top to bottom in the position of use.

5. Manhole cover according to any one of claims 1 to 4, **characterised in that** the filter element (3) is provided with ribs and/or grooves (6) at its outer periphery to secure it in the elastic material (4).

6. Manhole cover according to any one of claims 1 to 5, **characterised in that**, in the position of use, the elastic material (4) forms a layer (4') covering the underside of the manhole cover (1) between the filter elements (3).

7. Manhole cover according to claim 6, **characterised in that**, in the position of use, the layer (4') is additionally secured to the underside of the manhole cover by means of screws (5), rivets or the like.

8. Use of a filter element comprising a basic body made of waterproof material in which there are formed channels (9) for the passage of fluid medium, of which the throughflow cross-section increases in stages, preferably continuously, from top to bottom in the position of use, wherein the ratio of the inlet cross-section of the apertures (9) to the thickness of a supplementary plate (8) is in the range of 1:1 to 1:4 for a manhole cover according to any one of claims 1 to 7.

9. Use of a filter element as described in claim 8 which also comprises a large-diameter throughflow portion (7) and a supplementary plate (8) which is placed thereon and is perforated by channels (9) opening into the throughflow portion (7) for a manhole cover according to any one of claims 1 to 7.

10. Use of a filter element as described in claim 9, wherein the channels (9) of the filter element widen at least in stages, preferably continuously, from top to bottom in the position of use, for a manhole cover according to any one of claims 1 to 7.

11. Use of a filter element as described in any one of claims 8 to 10, which is provided with ribs and/or grooves (6) at its outer periphery for securing it in the cast material (4), for a manhole cover according to any one of claims 1 to 7.

12. Use of a filter element as described in any one of claims 8 to 11, wherein the throughflow portion (7) of the filter element is produced from metal or plastics material, for a manhole cover according to any one of claims 1 to 7.

13. Use of a filter element as described in any one of claims 8 to 12, wherein the supplementary plate (8) of the filter element is produced from metal or plastics material, preferably from steel, for a manhole cover according to any one of claims 1 to 7.

14. Process for producing a filter element in a manhole cover provided with apertures for the passage of fluid medium, **characterised in that** punches (10) comprising a basic body (11), from the upper side of which there project fingers (12) of which the cumulative cross-sectional area is substantially smaller than the cross-sectional area of the basic body (11), are inserted into the apertures (2), **in that** the space remaining between the external surface of the punch (10) and this internal wall of the aperture (2) is filled with an embedding compound which produces an elastic material (4) in the solidified state and **in that** the punches (10) are then removed downwardly from the solidified embedding compound (4).

15. Use of a punch, **characterised by** a basic body (11) from the upper side of which there project, in the position of use, fingers (12) of which the cumulative cross-sectional area is substantially smaller than the cross-sectional area of the basic body (11) for a process according to claim (14).

16. Use of a punch as described in claim 15, wherein the fingers (12) of the punch are tapered at least in stages from bottom to top in the position of use, for a process according to claim 14.

17. Use of a punch as described in claim 15 or 16, wherein the fingers (12) of the punch are tapered in a rounded or conical manner from bottom to top in the position of use, for a process according to claim 14.

18. Use of a punch as described in any one of claims 15 to 17, which, in the position of use, is equipped with a coupling device (13) at its underside for the action of a pulling tool, for a process according to claim 14.

19. Use of a punch as described in claim 18, wherein the coupling device (13) is a screw-threaded hole, for a process according to claim 14.

## Revendications

1. Couvercle de regard qui est pourvu d'ouvertures pour le passage du fluide, **caractérisé en ce que** dans chacune des ouvertures (2) est monté au moins un élément formant filtre (3) individuel, l'espace qui subsiste entre la surface extérieure de l'élément formant filtre (3) et la paroi intérieure de l'ouverture (2) étant comblé à l'aide d'un matériau (4) élastique.

2. Couvercle de regard selon la revendication 1, **caractérisé en ce que** le matériau (4) élastique est un élastomère, de préférence un mélange de caoutchouc résistant à l'usure.

3. Couvercle de regard selon la revendication 1 ou 2, **caractérisé en ce que** la section libre de passage de l'élément formant filtre (3) croît du haut vers le bas, vu dans la position d'utilisation.

4. Couvercle de regard selon une des revendications 1 à 3, **caractérisé en ce que** l'élément formant filtre (3) comprend un corps de base en un matériau non perméable à l'eau, dans lequel sont aménagés des canaux (9) pour le passage du fluide, dont la section de passage augmente au moins par paliers, de préférence continûment, du haut vers le bas, vu dans la position d'utilisation.

5. Couvercle de regard selon une des revendications 1 à 4, **caractérisé en ce que** l'élément formant filtre (3) sur son pourtour extérieur est pourvu de nervures et/ou de rainures (6) pour son ancrage dans le matériau (4) élastique.

6. Couvercle de regard selon une des revendications 1 à 5, **caractérisé en ce que**, dans la position d'utilisation, le matériau (4) élastique forme une couche (4') qui couvre la face inférieure du couvercle (1) entre les éléments filtrants (3).

7. Couvercle de regard selon la revendication 6, **caractérisé en ce que** la couche (4'), dans la position d'utilisation est fixée en outre au moyen de vis (5), de rivets ou similaires, à la face inférieure du couvercle.

8. Utilisation d'un élément formant filtre comportant un corps de base en un matériau non perméable à l'eau, dans lequel sont aménagés des canaux (9) pour l'écoulement du fluide, dont la section de passage augmente au moins par paliers, de préférence continûment, du haut vers le bas, vu dans la position d'utilisation, la section d'entrée des ouvertures (9) rapportée à l'épaisseur d'une plaque de parement (8) étant située dans une plage allant de 1 :1 à 1 :4, pour un couvercle de regard selon une des revendications 1 à 7.

9. Utilisation d'un élément formant filtre tel que décrit dans la revendication 8 qui comporte en outre une partie d'écoulement (7) de fort diamètre et une plaque de parement (8) placée sur celle-ci, laquelle plaque est percée de canaux (9) qui débouchent dans la portion d'écoulement (7), pour un couvercle de regard selon une des revendications 1 à 7.

10. Utilisation d'un élément formant filtre tel que décrit dans la revendication 9, les canaux (9) de l'élément formant filtre s'évasant au moins par paliers, de préférence continûment, du haut vers le bas vu dans la position d'utilisation, pour un couvercle de regard selon une des revendications 1 à 7.

11. Utilisation d'un élément formant filtre tel que décrit dans une des revendications 8 à 10, qui est muni sur son pourtour extérieur de nervures et/ou de rainures (6) pour l'ancrage dans le matériau coulable (4), pour un couvercle de regard selon une des revendications 1 à 7 élastique.

12. Utilisation d'un élément formant filtre tel que décrit dans une des revendications 8 à 11, la partie d'écoulement (7) de l'élément formant filtre étant réalisée en métal ou en matière plastique, pour un couvercle de regard selon une des revendications 1 à 7 élastique.

13. Utilisation d'un élément formant filtre tel que décrit dans une des revendications 8 à 12, la plaque de parement (8) de l'élément formant filtre étant réalisée en métal ou en matière plastique, de préférence en acier, pour un couvercle de regard selon une des revendications 1 à 7 élastique.

14. Procédé de fabrication d'un élément formant filtre dans un couvercle de regard pourvu d'ouvertures pour l'écoulement du fluide, **caractérisé en ce**
**qu'**on dispose dans les ouvertures (2) des moules mâles (10) qui présentent un corps de base (11), sur la face supérieure duquel font saillie des doigts (12), dont la surface en section transversale cumulée est sensiblement inférieure à la surface en section transversale du corps de base (11),
**qu'**on comble à l'aide d'une masse coulable, qui forme un matériau (4) élastique à l'état réticulé, l'espace subsistant entre la surface extérieure du moule mâle (10) et la paroi intérieure de l'ouverture (2) et
**qu'**on retire ensuite par le bas le moule mâle (10) de la masse coulable (4) réticulée.

15. Utilisation d'un moule mâle **caractérisé par** un corps de base (11), sur la face supérieure duquel, vu dans la position d'utilisation, font saillie des doigts (12) dont la surface en section transversale cumulée est sensiblement inférieure à la surface en section transversale du corps de base (11), pour un procédé selon la revendication 14.

16. Utilisation d'un moule mâle tel que décrit dans la revendication 15, les doigts (12) du moule mâle, du bas vers le haut, vu dans la position d'utilisation, se rétrécissant au moins par paliers, pour un procédé selon la revendication 14.

17. Utilisation d'un moule mâle tel que décrit dans la revendication 15, les doigts (12) du moule mâle, du bas vers le haut, vu dans la position d'utilisation, étant arrondis ou se rétrécissant en forme de cône, pour un procédé selon la revendication 14.

18. Utilisation d'un moule mâle tel que décrit dans une des revendications 15 à 17, dont la face inférieure, vu dans la position d'utilisation, est pourvue d'un dispositif de couplage (13) pour un outil d'extraction, pour un procédé selon la revendication 14.

19. Utilisation d'un moule mâle tel que décrit dans la revendication 18, le dispositif de couplage (13) étant un taraudage, pour un procédé selon la revendication 14.
